# EUROPÄISCHE PATENTSCHRIFT

(11) **EP 1 040 061 B1**
(45) Veröffentlichungstag und Bekanntmachung des Hinweises auf die Patenterteilung: **19.09.2001**
(21) Anmeldenummer: 98966538.5
(22) Anmeldetag: 14.12.1998
(51) Int. Cl.: B65H 5/00, B65H 45/16, B65H 29/00

(54) **EINRICHTUNG ZUM ELEKTROSTATISCHEN BEEINFLUSSEN VON SIGNATUREN**
DEVICE FOR INFLUENCING SIGNATURES BY ELECTROSTATIC MEANS
DISPOSITIF POUR INFLUENCER DES SIGNATURES PAR VOIE ELECTROSTATIQUE

(30) Priorität: 16.12.1997 DE 19755745
(43) Veröffentlichungstag der Anmeldung: 04.10.2000
(73) Patentinhaber: Koenig & Bauer Aktiengesellschaft, 97080 Würzburg (DE)
(72) Erfinder: GROSS, Reinhard, Georg, D-97072 Würzburg (DE)
(86) Internationale Anmeldenummer: DE9803659
(87) Internationale Veröffentlichungsnummer: WO9930995

(56) Entgegenhaltungen:
- DE-A- 3 601 660
- DE-A- 4 443 368
- FR-A- 2 586 660
- GB-A- 2 067 523
- US-A- 4 526 357
- US-A- 5 064 180
- US-A- 5 531 436

## Beschreibung

Die Erfindung betrifft eine Einrichtung zum elektrostatischen Beeinflussen von Signaturen gemäß dem Oberbegriff des Anspruches 1.

Durch die DE 36 01 660 A1 ist ein Verfahren sowie eine Vorrichtung zum Querfalzen von Signaturen gemäß dem Oberbegriff von Anspruch 1 bekannt, wobei oberhalb des Auslaufzwickels eines Falzmesser- und eines Falzklappenzylinders eine Influenzelektrode angeordnet ist. Diese Influenzelektrode soll bei höherer Maschinengeschwindigkeit an der Hinterkante der quergefalzten Signatur schädliche Einrisse verhindern.

Die DE 44 43 368 A1 beschreibt eine Einrichtung zum elektrostatischen Beeinflussen von Bahnen in Rotationsdruckmaschinen, mittels gepulster, mit elektrischer Spannung beaufschlagter Elektroden.

Die FR 25 86 660 A1, die US 45 26 357 A und die US 55 31 436 A offenbaren Bogenleiteinrichtungen, wobei eine Influenzelektrode aus mindestens zwei Leitern besteht und zwischen Isoliermaterialien angeordnet ist.

Der Erfindung liegt die Aufgabe zugrunde, eine Einrichtung zum elektrostatischen Beeinflussen von Signaturen oder Bogen zu schaffen.

Diese Aufgabe wird erfindungsgemäß durch die Merkmale des Anspruches 1 gelöst.

Die mit der Erfindung erzielbaren Vorteile bestehen insbesondere darin, daß durch die Anordnung einer gepulsten Spannungszuführung entlang des Transportweges eine gute Wirksamkeit der übertragung der elektrostatischen Ladung auf die Bogen oder Signaturen erfolgt. Es werden die unerwünschten Auswirkungen der kinetischen Energie, Einrisse oder "Eckenbildungen", infolge des sog. Peitscheneffektes, vermieden.

Außerdem wird eine kompakte Bauweise der Einrichtung zum elektrostatischen Beeinflussen erzielt.

Mehrere Ausführungsbeispiele der Erfindung sind in Zeichnungen dargestellt und werden im folgenden näher beschrieben.

Es zeigen:
- Fig. 1: eine Draufsicht auf die Anordnung eines Leiters einer Influenzelektrode mit einer Spannungsquelle;
- Fig. 2: einen Schnitt II - II nach Fig. 1;
- Fig. 3: eine Seitenansicht einer Längsfalzvorrichtung mit Influenzelektrode entgegen der Produktionsrichtung gesehen;
- Fig. 4: eine Seitenansicht einer schematischen Darstellung einer Querfalzeinrichtung mit einer Influenzelektrode;
- Fig. 5: eine Seitenansicht einer schematischen Darstellung einer Bogenführung mit Influenzelektrode um eine Wendetrommel einer Bogenrotationsdruckmaschine.

Eine vorzugsweise flächenhaft ausgebildete Influenzelektrode 1 weist jeweils zwei elektrisch voneinander getrennte Leiter 2; 3 auf, welche jeweils mit ihrem Anfang 4; 6 an einem Plusausgang 7 bzw. einem Minusausgang 8 einer Spannungsquelle 9 angeschlossen sind. Enden 11; 12 der Leiter 2; 3 sind ohne Verbindung zueinander bzw. zur Spannungsquelle 9 vorgesehen. Die Leiter 2; 3 sind z. B. kammartig ausgebildet, wobei die "Zinken", d. h. die freien Enden jedes kammartigen Leiters 2, 3 ineinandergreifen, d. h. eine "Zinke" des Leiters 2 liegt berührungslos jeweils neben einer "Zinke" des Leiters 3 usw.

Die Leiter 2; 3 können z. B. aus Kupfer bestehen und auf einer elektrisch nichtleitenden Unterlage, z. B. einer Isolierstoff-Folie 13 aufgebracht sein, z. B. mittels Beschichten. Eine weitere Isolierstoff-Folie 14 deckt die Leiter 2; 3 ab.

Die Leiter 2; 3 können sich, jeweils in einem etwa gleichen Abstand voneinander beabstandet, auch in Zick-Zack-Form, Spiralform oder in anderer Form flächenhaft in einer Influenzelektrode 1 erstrecken.

Die Leiter 2; 3 können auch aus Halbleitermaterial, z. B. Kohlenstoff, bestehen.

Die Influenzelektrode 1 ist somit flexibel ausgebildet, weist eine Dicke d von ca. 0,4 mm auf und kann einseitig z. B. mit einer nicht dargestellten Selbstklebefolie verbunden sein (Fig. 1 und 2). Nach Entfernen einer Schutzschicht kann die flexible Influenzelektrode 1 mit der Klebeseite auf ein Maschinenteil, z. B. Leitblech aufgeklebt werden. Auf der der Klebeseite gegenüberliegenden Außenseite der Influenzelektrode 1 kann die Isolierstoff-Folie 13 oder 14 mit einer Antihaftbeschichtung z. B. aus PTFE, versehen sein. Die Influenzelektroden 1 können in Modulbauweise flächig hergestellt werden, sind flexibel ausgebildet und somit an konkav oder konvex gekrümmte Oberflächen von Maschinenbauteilen anpaßbar. Es können auch mehrere Influenzelektroden 1 nebeneinander und/oder hintereinander angeordnet sein. Weiterhin können auch Ausschnitte oder Ausnehmungen in der Isolierstoff-Folie 13, 14 enthalten sein, ohne daß der Leiter 2, 3 dabei beschädigt wird.

Jede Influenzelektrode 1 ist am Anfang 4; 6 ihrer Leiter 2; 3 mit Anschlußkontakten 64; 66 versehen. Die Anschlußkontakte 64; 66 stehen über Leitungen 67; 68 mit dem Plusausgang 7 bzw. dem Minusausgang 8 der Spannungsquelle 9 in Verbindung, welche eine einstellbare Gleischspannung 69 im Bereich von 1.000 Volt bis 10.000 Volt erzeugt bei einer Pulsfrequenz von fünf Hertz bis 20 Kilohertz. Die Spannungsquelle 9 ist mittels Leitungen 71; 72 an ein Wechselstromnetz 73 anschließbar.

Die Influenzelektrode 1 ist an einer ausgewählten Stelle des Transportes eines Bogens 17 oder einer Signatur 18 in einer Rotationsdruckmaschine angeordnet.

Wenn die Influenzelektrode 1 an Spannung gelegt wird, entsteht in Verbindung mit einem Bogen 17 oder einer Signatur 18 ein Kondensatoreffekt, der einen erhöhten Reibungswiderstand der Bogen 17 oder Signaturen 18 auf ihrem Transportweg zur Folge hat.

Eine Längsfalzvorrichtung 19 zur Herstellung eines sog. dritten Falzes besteht in bekannter Weise aus einem angetriebenen Falzwalzenpaar 21; 22, einem taktweise auf- und abgehenden Längsfalzmesser 23, mehreren oberen und unteren angetriebenen Transportbändern 24; 26 sowie Andrückbürsten 27.

Oberhalb der Falzwalzen 21; 22 befindet sich ein linker und ein rechter Falztisch 28; 29, dessen falzwalzennahe Seiten Wangen 31; 32 aufweisen, die in Richtung des Einlaufzwickels 33 der der Falzwalzen 21; 22 geneigt sind. Beidseitig eines in eine Signatur 18 einzubringenden dritten Falzes sind auf dem Falztisch 28; 29 Influenzelektroden 34; 36 aufgebracht, die jeweils mit einer Spannungsquelle 9 verbunden sind (Fig. 3).

Die Influenzelektroden 34; 36 sind vorzugsweise in einem in Produktionsrichtung gesehen, hinteren Bereich des Falztisches 28; 29 und flach auf diesem angeordnet, z. B. aufgeklebt. Das hat den Vorteil, daß die mit hoher Geschwindigkeit in den Falzwalzenspalt gezogenen hinteren Ecken der Signatur 18 nach dem Verlassen der Transportbänder 24; 26 auf dem Falztisch 28; 29 gehalten werden und somit nicht umschlagen oder knicken können.

Bei einem weiteren Ausführungsbeispiel besteht eine Querfalzeinrichtung 37 eines Falzapparates aus einem Falzklappenzylinder 38 mit am Umfang gleichmäßig verteilten drei Falzklappensystemen 39 sowie einem Sammelzylinder 41. Der Sammelzylinder 41 weist an seinem Umfang verteilt z. B. jeweils drei Falzmessersysteme 42 sowie drei Punktursysteme 43 und drei Gegenschneidleisten 44 auf.

Oberhalb, d. h. nach dem Auslaufzwickel 46 der Querfalzeinrichtung 37 ist ein Leitblech 47 angeordnet, welches auf seiner der Querfalzeinrichtung 37 zugewandten Seite eine flächige Influenzelektrode 48 aufweist (Fig. 4).

Beim übernehmen einer Signatur 49 durch die Falzklappensysteme 39 wird der ehemals auf dem Sammelzylinder 41 vorlaufende Teil 51 der Signatur 49 nach dem Zurückziehen der Punktursysteme 43 in der Gegenrichtung beschleunigt. Dabei wird der Teil 51 in die Nähe der Influenzelektrode 48 oder an diese herangezogen, so daß eine "Eckenbildung" oder ein Einreißen des Teiles 51 vermieden wird.

Von besonderem Vorteil dabei ist, daß der Influenzelektrode 48 eine gepulste Gleichspannung, vorzugsweise im Bereich zwischen 2.500 Volt und 3.500 Volt mit einer bevorzugten Plusfrequenz zwischen 50 Hertz und 100 Hertz zugeführt wird. Diese gepulste Gleichspannung sorgt für eine stets gleichmäßige Auf-bzw. Nachladung der Influenzelektrode, so daß diese eine hohe Wirksamkeit erhält.

Bei einem letzten Ausführungsbeispiel ist eine Transfertrommel 52, eine Wendetrommel 53 sowie ein Druckzylinder 54 einer Bogenrotationsdruckmaschine dargestellt (Fig. 5), welche an ihren Umfängen jeweils Greifer zur übergabe bzw. Wendung eines Bogens 17 aufweisen. Unterhalb der Transfertrommel 52 befindet sich der Anfang 56 eines Bogenleitbleches 57, welches mit seinem Ende 58 bis in die Nähe eins zwischen Druckzylinder 54 und Wendetrommel 53 befindlichen Einlaufzwickels 59 geführt ist. Das Bogenleitblech 57 weist nicht dargestellte Bohrungen auf und steht mit einer Blasluftzuführung 61 in Verbindung.

Auf der der Wendetrommel 53 sowie der Transfertrommel 52 zugewandten Seite des Bogenleitbleches 57 ist eine flächige Influenzelektrode 62 aufgeklebt, welche wiederum mit einer nicht dargestellten Spannungsquelle 9 in Verbindung steht. Die Influenzelektrode 62 weist ebenfalls nicht dargestellte Löcher auf, welche außerhalb des Verlaufes der strangförmigen Halbleiter angeordnet sind und mit den Bohrungen im Bogenleitblech 57 in Verbindung stehen.

Im Falle der Wendung eines Bogens 17 wird dieser an seiner Hinterkante 63 erfaßt und beschleunigt dem Druckzylinder 54 zugeführt. Durch die Wirkung der flächigen gepulsten Influenzelektrode 62 wird der Bogen 17 in die Nähe derselben geführt und kann diese berühren. Durch Blasluftzufuhr wird der Bogen 17 auf Abstand zur Influenzelektrode 62 gehalten.

Die Pulsfrequenz der Spannungsquelle 9 verhält sich zweckmäßigerweise proportional zur Maschinendrehzahl und kann z. B. mittels einer nicht dargestellten Impulsschaltung eingestellt werden. Die Pulsfrequenz liegt vorzugsweise im Bereich von 50 bis 100 Hertz.

Nach einer letzten Ausführungsvariante kann die Spannungsquelle 9 eine einstellbar Wechselspannung 74 in einem Bereich zwischen 1.000 Volt und 10.000 Volt und einer Frequenz in einem Bereich zwischen 5 Hertz und 20 Kilohertz abgeben tFig. 1). Vorzugsweise liegt die Spannung zwischen 2.500 Volt und 3.500 Volt bei einer bevorzugten Pulsfrequenz zwischen 50 Hertz und 100 Hertz.

Die Influenzwirkung der Influenzelekroden 1; 34, 36; 48; 62 auf einen Bogen 17 oder eine Signatur 18 wird noch verstärkt, wenn diese eine Restfeuchte, z. B. bis zu 20 % aufweisen.

### Bezugszeichenliste

- 1: Influenzelektrode
- 2: Leiter (1)
- 3: Leiter (1)
- 4: Anfang (2)
- 5: -
- 6: Anfang (3)
- 7: Plusausgang (9)
- 8: Minusausgang (9)
- 9: Spannungsquelle
- 10: -
- 11: Ende (2)
- 12: Ende (3)
- 13: Isolierstoff-Folie (1)
- 14: Isolierstoff-Folie (1)
- 15: -
- 16: -
- 17: Bogen
- 18: Signatur
- 19: Längsfalzvorrichtung
- 20: -
- 21: Falzwalze
- 22: Falzwalze
- 23: Längsfalzmesser
- 24: Transportbänder, obere
- 25: -
- 26: Transportbänder, untere
- 27: Andrückbürste
- 28: Falztisch, linker
- 29: Falztisch, rechter
- 30: -
- 31: Wange (28)
- 32: Wange (29)
- 33: Einlaufzwickel (21; 22)
- 34: Influenzelektrode (28)
- 35: -
- 36: Influenzelektrode (29)
- 37: Querfalzeinrichtung (38; 41)
- 38: Falzklappenzylinder (37)
- 39: Falzklappensystem (38)
- 40: -
- 41: Sammelzylinder (37)
- 42: Falzmessersystem (41)
- 43: Punktursystem (41)
- 44: Gegenschneidleiste (41)
- 45: -
- 46: Auslaufzwickel (37)
- 47: Leitblech
- 48: Influenzelektrode
- 49: Signatur
- 50: -
- 51: Teil, vorlaufend (49)
- 52: Transfertrommel
- 53: Wendetrommel
- 54: Druckzylinder
- 55: -
- 56: Anfang (57)
- 57: Bogenleitblech
- 58: Ende (57)
- 59: Einlaufzwickel (53; 54)
- 60: -
- 61: Blasluftzuführung
- 62: Influenzelektrode (57)
- 63: Hinterkante (17)
- 64: Anschlußkontakt (2)
- 65: -
- 66: Anschlußkontakt (3)
- 67: Leitung
- 68: Leitung
- 69: Gleichspannung (9)
- 70: -
- 71: Leitung (9)
- 72: Leitung (9)
- 73: Wechselstromnetz
- 74: Wechselspannung (9)

## Patentansprüche

1. Einrichtung zum elektrostatischen Beeinflussen von Signaturen (18) oder Bogen (17) entlang eines Transportweges in einer Rotationsdruckmaschine, mittels mindestens einer mit elektrischer Spannung beaufschlagter Influenzelektrode (1; 34, 36; 48; 62), **dadurch gekennzeichnet, daß** die Influenzelektrode (1; 34, 36; 48; 62) jeweils mindestens zwei Leiter (2; 3) aufweist, die zwischen Isoliermaterialien (3; 4) angeordnet sind, daß die elektrische Spannung eine gepulste Spannung ist und daß sich die Pulsfrequenz der Spannung proportional zur Maschinendrehzahl verhält.

2. Einrichtung nach Anspruch 1, **dadurch gekennzeichnet, daß** die Leiter (2; 3) ein beliebige Querschnittsform aufweist und flächenhaft in der Influenzelektrode (1; 34, 36; 48; 62) angeordnet sind.

3. Einrichtung nach Anspruch 1, **dadurch gekennzeichnet, daß** die Anfänge (4; 6) der Leiter (2; 3) jeweils separat (7, 9 bzw. 8, 9) mit einer Spannungsquelle (9) in Verbindung stehen, daß die Enden (11; 12) der Leiter (2; 3) voneinander elektrisch getrennt sind, daß die Leiter (2; 3) im wesentlichen im gleichen Abstand zueinander angeordnet sind.

4. Einrichtung nach Anspruch 1, **dadurch gekennzeichnet, daß** die gepulste Spannung im Bereich zwischen 1.000 Volt und 10.000 Volt liegt.

5. Einrichtung nach Anspruch 1, **dadurch gekennzeichnet, daß** eine Frequenz der gepulsten Spannung im Bereich zwischen 5 Hertz und 20 Kilohertz liegt.

6. Einrichtung nach Anspruch 1, **dadurch gekennzeichnet, daß** die gepulste Spannung aus Gleichspannung besteht.

7. Einrichtung nach Anspruch 1, **dadurch gekennzeichnet, daß** die gepulste Spannung aus Wechselspannung besteht.

8. Einrichtung nach Anspruch 1, **dadurch gekennzeichnet, daß** die Leiter (2; 3) jeweils kammartig ausgebildet sind und mit ihren freien Enden ineinandergreifen.

9. Einrichtung nach Anspruch 1, **dadurch gekennzeichnet, daß** die Leiter (2; 3) jeweils spiralartig ausgebildet und voneinander beabstandet nebeneinander angeordnet sind.

10. Einrichtung nach Anspruch 1, **dadurch gekennzeichnet, daß** die Leiter (2; 4) Zick-Zack-förmig ausgebildet und voneinander beabstandet nebeneinander angeordnet sind.

11. Einrichtung nach Anspruch 1, **dadurch gekennzeichnet, daß** Influenzelektroden (34, 36) jeweils beidseitig eines in eine Signatur (18) einzubringenden dritten Falzes auf einem Falztisch (28, 29) angeordnet sind.

12. Einrichtung nach Anspruch 1, **dadurch gekennzeichnet, daß** die flächige Influenzelektrode (62) für einen Wendebetrieb in einer Bogenrotationsdruckmaschine zwischen einem Einlaufzwickel (59) von einem Druckzylinder (54) und einer Wendetrommel (53) sowie einer Stelle unterhalb einer Transfertrommel (52) angeordnet ist.

13. Einrichtung nach Anspruch 1, **dadurch gekennzeichnet, daß** die Influenzelektrode (48) nach dem Auslaufzwickel (46) eines Falzmesser- (41) und eines Falzklappenzylinders (38) angeordnet ist.

## Claims

1. Device for influencing signatures (18) or sheets (17) electrostatically along a transport path in a rotary printing machine, by means of at least one influencing electrode (1; 34, 36; 48; 62) to which electrical voltage is applied, **characterized in that** the influencing electrode (1; 34, 36; 48; 62) in each case has at least two conductors (2; 3) which are arranged between insulating materials (3; 4), in that the electrical voltage is a pulsed voltage and in that the pulse frequency of the voltage responds proportionally to the machine rotational speed.

2. Device according to Claim 1, **characterized in that** the conductors (2; 3) have any desired cross-sectional shape and are arranged two-dimensionally in the influencing electrode (1; 34, 36; 48; 62).

3. Device according to Claim 1, **characterized in that** the starts (4; 6) of the conductors (2; 3) are in each case separately connected (7, 9 and 8, 9) to a voltage source (9), in that the ends (11; 12) of the conductors (2; 3) are separated electrically from each other, and in that the conductors (2; 3) are arranged substantially at the same distance from one another.

4. Device according to Claim 1, **characterized in that** the pulsed voltage is in the range between 1000 volts and 10,000 volts.

5. Device according to Claim 1, **characterized in that** a frequency of the pulsed voltage is in the range between 5 hertz and 20 kilohertz.

6. Device according to Claim 1, **characterized in that** the pulsed voltage is a DC voltage.

7. Device according to Claim 1, **characterized in that** the pulsed voltage is an AC voltage.

8. Device according to Claim 1, **characterized in that** the conductors (2; 3) are in each case designed like combs and interengage at their free ends.

9. Device according to Claim 1, **characterized in that** the conductors (2; 3) are in each case designed like spirals and are arranged beside one another at a distance from one another.

10. Device according to Claim 1, **characterized in that** the conductors (2; 4) are designed like a zigzag and are arranged beside one another at a distance from one another.

11. Device according to Claim 1, **characterized in that** influencing electrodes (34, 36) are arranged on a folding table (28, 29) in each case on both sides of a third fold to be introduced into a signature (18).

12. Device according to Claim 1, **characterized in that**, for turning operation in a sheet-fed rotary printing machine, the two-dimensional influencing electrode (62) is arranged between an inlet gore area (59) of an impression cylinder (54) and a turner drum (53) and a location underneath a transfer drum (52).

13. Device according to Claim 1, **characterized in that** the influencing electrode (48) is arranged downstream of the outlet gore area (46) of a folding-blade cylinder (41) and a folding-jaw cylinder (38).

## Revendications

1. Dispositif pour influencer par voie électrostatique des signatures (18) ou des feuilles (17), le long d'une voie de transport dans une machine à imprimer rotative, à l'aide d'au moins une électrode d'influence (1 ; 34, 36 ; 48 ; 62), sollicitée par une tension électrique, **caractérisé en ce que** l'électrode d'influence (1 ; 34, 36 ; 48 ; 62) présente chaque fois au moins deux conducteurs (2 ; 3) disposés entre des matériaux isolants (3 ; 4), en ce que la tension électrique est une tension pulsée, et en ce que la fréquence de pulsation de la tension est proportionnelle à la vitesse de rotation de la machine.

2. Dispositif selon la revendication 1, **caractérisé en ce que** les conducteurs (2 ; 3) présentent une forme de section transversale quelconque et sont disposés en surface dans l'électrode d'influence (1 ; 34, 36 ; 48 ; 62).

3. Dispositif selon la revendication 1, **caractérisé en ce que** les amorces (4 ; 6) des conducteurs (2 ; 3) sont reliées chacune séparément (7, 9, respectivement 8, 9) à une source de tension (9), en ce que les extrémités (11 ; 12) des conducteurs (2 ; 3) sont séparées électriquement l'une de l'autre, en ce que les conducteurs (2 ; 3) sont disposés sensiblement à même distance les uns des autres.

4. Dispositif selon la revendication 1, **caractérisé en ce que** la tension pulsée est d'une valeur comprise dans la plage entre 1 000 volts et 10 000 Volts.

5. Dispositif selon la revendication 1, **caractérisé en ce que** la fréquence de la tension pulsée est située dans la place comprise entre 5 hertz et 20 kilohertz.

6. Dispositif selon la revendication 1, **caractérisé en ce que** la tension pulsée est une tension continue.

7. Dispositif selon la revendication 1, **caractérisé en ce que** tension pulsée est une tension alternative.

8. Dispositif selon la revendication 1, **caractérisé en ce que** les conducteurs (2 ; 3) sont chacun réalisés du genre de chambres et s'engagent les uns les autres par leurs extrémités libres.

9. Dispositif selon la revendication 1, **caractérisé en ce que** les conducteurs (2 ; 3) sont chacun réalisés du genre et sont disposés les uns à côtés des autres, à distance mutuelle.

10. Dispositif selon la revendication 1, **caractérisé en ce que** les conducteurs (2 ; 4) sont chacun réalisés en forme de zigzag et sont disposés les uns à côté des autres, à distance mutuelle.

11. Dispositif selon la revendication 1, **caractérisé en ce que** les électrodes d'influence (34 ; 36) sont disposées chaque fois des deux côtés d'un troisième pli, à réaliser dans une signature (18), sur une table de pliage (28, 29).

12. Dispositif selon la revendication 1, **caractérisé en ce que** l'électrode d'influence (62) plate est prévue pour un fonctionnement en retournement dans une machine à imprimer rotative à feuilles, entre un gousset d'entrée (59), formé entre un cylindre d'impression (54) et un tambour de retournement (53), ainsi qu'un point situé au-dessous du tambour de transfert (52).

13. Dispositif selon la revendication 1, **caractérisé en ce que** l'électrode d'influence (48) est disposée après le gousset de sortie (46) d'un cylindre porte-lame de pliage (41) et d'un cylindre à volet de pliage (38).
